# EUROPÄISCHE PATENTANMELDUNG

(11) **EP 4 628 679 A1**
(43) Veröffentlichungstag der Anmeldung: **08.10.2025**
(21) Anmeldenummer: 25166643.4
(22) Anmeldetag: 27.03.2025
(51) Int. Cl.: E04H 4/06, A61H 33/00, E04H 4/00

(54) **FREISTEHENDER WHIRLPOOL UND SWIMSPA MIT HUBBODEN**

(30) Priorität: 03.04.2024 DE 102024109311
(71) Anmelder: Depotec GmbH Kunststofftechnik, 97857 Urspringen (DE)
(72) Erfinder: Schmitt, Patrick, 97857 Urspringen (DE)
(74) Vertreter: Gleim Petri Patent- und Rechtsanwaltspartnerschaft mbB

(57) **Zusammenfassung**

Freistehender Whirlpool (1) zum Transport und Aufstellen im fertigen Zustand umfassend:
- mehrere Platten umfassend Polypropylen, die miteinander verbunden eine Wanne mit einem Rand (2) und mit mehreren Wandabschnitten (3) bilden;
- einen Hubboden (4) und einen Antrieb, der mit dem Hubboden (4) verbunden ist, so dass der Hubboden (4) in der Wanne in seiner Höhe (h) zwischen einer unteren Endhöhe (hᵤ) und einer oberen Endhöhe (hₒ) verstellbar ist;
- mindestens eine Düsenanordnung (5) einer Dicke D an mindestens einem Wandabschnitt (3);
wobei der Hubboden (4) derart durch den Antrieb beweglich ist, sodass der Hubboden (4) beim Anheben und Absenken zwischen der unteren Endhöhe (hᵤ) und der obere Endhöhe (hₒ) nicht mit der Düsenanordnung (5) in Kontakt kommt und in einer oberen Positionshöhe (hₚ) mit dem Rand (2) in Anlage gerät.

## Beschreibung

Die Erfindung betrifft einen freistehenden Whirlpool und SwimSpa mit Hubboden.

Whirlpools sind Wasserbecken, welche verschiedene Düsen umfassen. Diese Düsen können zur Massage verwendeten werden. Dabei sind Whirlpools in Wellnesscentern, Hotels und zunehmend auch in privaten Haushalten in geschlossenen Räumen oder im Freien zu finden.

Gängig ist die Ausführung von Whirlpools als eine starre Wanne bestehend aus einem Guss. Dadurch können die Wannen einfach individuell gestaltet werden und zum Beispiel Sitz- oder Liegeflächen aufweisen. Jedoch haben solche Whirlpools den Nachteil, dass sie eine feste Tiefe haben. Gerade in privaten Haushalten mit Kindern stellt dies schnell eine Gefahr dar. So können Kinder schnell untergehen, wenn der Whirlpool zu tief ist und das Wasser durch Verwendung der Düse aufgewirbelt und so undurchsichtig ist.

Eine Lösung zeigt sich in Swimmingpools mit Hubboden. Bei diesen kann die Bodentiefe durch Verstellen des Hubbodens variiert und so auch für Kinder sicher gestaltet werden. Der Hubboden wird mithilfe eines Antriebs zwischen einer oberen und einer unteren Endhöhe abgesenkt oder angehoben. Dabei bildet der Hubboden auf der gesamten Fläche des Swimmingpools den Boden und kann bei Anheben bis zur Höhe des Poolrandes den Pool sogar abdecken.

Die Lösung mithilfe eines Hubbodens bekannt von Swimmingpools hat dabei jedoch den entscheidenden Nachteil, dass sich der Hubboden sehr nah an der Wand des Pools bewegt. Bei Whirlpools sind in die Wände jedoch zahlreiche Düsen angebracht um eine Massage zu ermöglichen. Diese haben dabei eine gewisse Dicke und ragen aus der Wand hervor, sodass der Hubboden beim Anheben oder Absenken durch die Nähe zur Wand an den Düsen streifen oder sogar hängenbleiben würde. Dabei können Hubboden und Düsen beschädigt werden. Um Schäden zu vermeiden ist der Einsatz eines Hubbodens in einem Whirlpool damit nur beschränkt einsatzbar, da der Hubboden nicht mehr beliebig höhenverstellbar ist.

Es ist daher die Aufgabe der Erfindung die Nachteile im Stand der Technik zu überwinden und insbesondere einen Whirlpool mit mehreren Düsenanordnungen und einem Hubboden, der auch in Anwesenheit von Düsenanordnungen beliebig höhenverstellbar ist, bereitzustellen.

Die Aufgabe wird gelöst durch einen freistehenden Whirlpool zum Transport und Aufstellen im fertigen Zustand an einem Ort umfassend mehrere Platten umfassend Polypropylen, die miteinander verbunden eine Wanne mit einem Rand und mit mehreren Wandabschnitten bilden, einen Hubboden, einen Antrieb und mindestens eine Düsenanordnung. Der Antrieb ist mit dem Hubboden verbunden, sodass der Hubboden in der Wanne in seiner Höhe zwischen einer unteren Endhöhe und einer oberen Endhöhe verstellbar ist. Die mindestens eine Düsenanordnung hat eine Dicke D und ist an mindestens einem Wandabschnitt zwischen der unteren Endhöhe und der obere Endhöhe zum Ausstoßen von Luft, Wasser oder einem Gemisch derer angeordnet. Dabei ist der Hubboden derart durch den Antrieb beweglich, sodass der Hubboden beim Anheben und Absenken zwischen der unteren Endhöhe und der obere Endhöhe nicht mit der Düsenanordnung in Kontakt kommt und in einer oberen Positionshöhe mit dem Rand mittelbar oder unmittelbar in Anlage gerät. Somit kann der Hubboden des Whirlpools auch in Anwesenheit der Düsenanordnungen beliebig höhenverstellt werden.

Technisch bevorzugt ist, dass der mindestens eine Wandabschnitt, an welchen mindestens eine Düsenanordnung angeordnet ist, mindestens einen Versatz einer Tiefe T größer als die Dicke D umfasst. Die Düsenanordnung ist in einem Versatz angeordnet, sodass der Hubboden während dem Anheben und Absenken zwischen der unteren Endhöhe und der obere Endhöhe dauerhaft mit dem mindestens einem Wandabschnitt in Kontakt ist. Dabei kann auch eine Mehrzahl an Düsenanordnungen in einem Versatz angeordnet sein. Ebenso kann ein Wandabschnitt ein oder mehrere Versätze umfassen.

Gemäß einer vorteilhaften Ausführung ragt der Rand derart über den mindestens einen Wandabschnitt um einen Überhang U ragt, sodass die obere Positionshöhe gleich der obere Endhöhe ist und der Hubboden in der obere Endhöhe von unten gegen den Rand anliegt. Indem der Hubboden von unten an dem Rand anliegt ist die Dampfdichtigkeit erhöht, sodass auch im Anschluss an die Benutzung des Whirlpools mit Dampf kein Wasser aus dem Whirlpool im geschlossenen Zustand mit dem Hubboden in oberer Endhöhe entweichen kann.

Vorteilhafterweise sind die Platten und/oder der Hubboden evakuierte Hohlkammerplatten, insbesondere Polystone CubX, oder aus solchen gebildet. Evakuierte Hohlkammerplatten sind besonders leicht und zudem thermisch isolierend.

Bevorzugt besteht der Hubboden aus einem Mittelteil sowie mindestens einem Seitenteil. Es ist denkbar eine weitere Schicht auf den Hubboden aufzutragen. Diese weitere Schicht kann ästhetischen oder isolierenden Nutzen haben.

Gemäß eines vorteilhaften Aspekts weist die Wanne mindestens einen Anschlag auf, an dem das mindestens eine Seitenteil beim Absenken des Hubbodens in eine untere Endhöhe in einer Sitzhöhe verbleibt. Die Sitzhöhe ist dabei so angeordnet, dass sie sich für das Sitzen vor einer Düsenanordnung eignet. Der mindestens eine Anschlag ist an einem Wandabschnitt befestigt.

Bevorzugt ist es, dass die mindestens eine Düsenanordnung mehrere verschiedenartige Düsen umfasst. Dabei können sich die Düsen beispielsweise in ihrer Größe oder Stärke unterscheiden. Durch den Einsatz verschiedener Düsen kann somit zwischen sanfter Wasserbewegung oder punktueller Druckmassage gewechselt werden.

Gemäß eines technischen Aspekts umfasst der Whirlpool mehrere Düsenanordnungen an einem oder mehreren Wandabschnitten. Somit können mehrere Personen gleichzeitig von den Düsen massiert werden. Eine Anordnung an verschiedenen Wandabschnitten kann außerdem zu einer Massage aus verschiedenen Richtungen verwendet werden.

Vorteilhafterweise sind die die Wandabschnitte in einem Winkel von 80° bis 100° zum Hubboden angeordnet. Somit ändern sich Spaltbreiten zwischen Wandabschnitten und Hubboden nicht außerordentlich mit Anheben und Absenken des Hubbodens.

Gemäß eines Vorteils ist in oder an der Wanne mindestens ein Technikschacht und/oder Schwall- / Ausgleichsbehälter vorhanden ist zur Aufnahme von technischem Zubehör. Das technische Zubehör umfasst z.B. eine Wasserpumpe, eine Heizung und/oder eine Steuereinheit. Auch der Antrieb kann in dem Technikschacht angeordnet sein.

Ein weiterer Aspekt der Erfindung umfasst ein SwimSpa umfassend einen Whirlpool mit zuvor beschriebenen Merkmalen. Ein SwimSpa ist dabei eine Vorrichtung, welche Eigenschaften eines Swimmingpools und eines Whirlpools vereint. Somit ist es möglich in einem SwimSpa zu schwimmen, aber auch eine Massage mehrerer Düsen zu genießen.

Im Folgenden werden die Erfindung sowie vorteilhafte Ausführungsformen derselben anhand der in den Zeichnungen dargestellten Beispielen näher beschrieben und erläutert. Die der Beschreibung und den Zeichnungen zu entnehmenden Merkmale können einzeln für sich oder zu mehreren in beliebiger Kombination erfindungsgemäß angewandt werden.

### Es zeigen:

- Fig. 1: eine schematische Darstellung eines erfindungsgemäßen Whirlpools mit dem Hubboden in unterer Endhöhe;
- Fig. 2: den Whirlpool mit dem Hubboden in oberer Endhöhe; und
- Fig. 3: Querschnitt eines Wandabschnitts mit Versatz und überhängenden Rand.

In **Fig. 1** ist ein erfindungsgemäßer freistehender Whirlpool 1 zum Transport und Aufstellen an einem Ort dargestellt. Dieser umfasst mehrere Platten umfassend Polypropylen, die miteinander verbunden eine Wanne mit einem Rand 2 und mit mehreren Wandabschnitten 3 bilden. Diese Wandabschnitte 3 bilden einen 90 °-Winkel zum Hubboden 4 aus. Ein Antrieb ist derart mit dem Hubboden 4 verbunden, sodass der Hubboden 4 in der Wanne in seiner Höhe h zwischen einer oberen Endhöhe hₒ und einer unteren Endhöhe hᵤ verstellbar ist. Der Hubboden 4 besteht in dieser Ausführung aus einem Mittelteil 41, sowie einem Seitenteil 42 auf der linken Seite. In dieser Ausführung ist der Einsatz eines zweiten Seitenteils 42 auf der rechten Seite des Mittelteils 41 vorgesehen, wurde aber in der Darstellung zur Verdeutlichung von Abschnitten, welche durch das Seitenteil 41 verdeckt worden wären, ausgespart. Hierbei befindet sich das Mittelteil in der unteren Endhöhe hᵤ und das Seitenteil 42 auf einer Sitzhöhe hₛ, welche durch einen Anschlag 32 bestimmt ist. Hier wäre die Sitzhöhe hₛ für beide Seitenteile 42 identisch. Allerdings sind auch verschiedenen Sitzhöhen hₛ denkbar. Der Anschlag 32 ist dabei an einem Wandabschnitt 3 angebracht. Erkennbar sind hier Düsenanordnungen 5 an zwei gegenüberliegenden Wandabschnitten 3. Es ist denkbar, dass auch an weiteren Wandabschnitten 3 Düsenanordnungen 5 einer Dicke D angeordnet sind. In dieser Ausführungsform umfasst ein Wandabschnitt 3 Versätze 31, welche in Fig. 3 im Querschnitt dargestellt ist. Die Düsenanordnungen 5 sind in den Versätzen 31 der Tiefe T angeordnet und bestehen beide aus zwei verschiedenen Düsen 51, 52. Die Düsenanordnungen 5 können jedoch auch in unterschiedlicher Zusammensetzung vorkommen. In dieser Ausführung sind die Versätze 31 rechteckig mit abgerundeten Ecken, jedoch ist eine beliebige Gestaltung der Versätze 31 möglich, wie zum Beispiel in Form eines Kreises. Der Technikschacht und/oder Schwall- / Ausgleichsbehälter ist in dieser Ansicht nicht erkennbar, kann in dieser Ausführung aber an der Seite des Whirlpools 1 angeordnet sein.

Der Hubboden 4 lässt sich durch den Antrieb derart zwischen der unteren Endhöhe hᵤ und der obere Endhöhe hₒ anheben und absenken, sodass der Hubboden 4 nicht mit den Düsenanordnungen 5 in Kontakt kommt und sicher an ihnen vorbei bewegt werden kann. Zudem befindet sich der Hubboden 4 wie in Fig. 2 und 3 erkennbar in der oberen Endhöhe hₒ mit dem Rand 2 in Anlage. Die obere Endhöhe hₒ entspricht in dieser Ausführung also der einer oberen Positionshöhe hₚ In dieser Darstellung erfolgt dies unmittelbar. Denkbar ist jedoch auch, dass am Rand 2 oder dem Hubboden 4 beispielsweise eine Gummilippe angeordnet ist, sodass die Anlage nur mittelbar erfolgt. Der Hubboden 4 und die Platten sind evakuierte Hohlkammern, insbesondere Polystone CubX, oder aus solchen gebildet. Die Polypropylen enthaltenden Polystone CubX eignen sich besonders für einen Whirlpool, da ihre Oberfläche resistent gegen Pilze, Bakterien, Säuren, Salze sowie Reinigungs- und Desinfektionsmitteln ist. Zudem sind die daraus gefertigten Platten leicht und thermisch isolierend.

Fig. 2 zeigt den Whirlpool 1 mit dem Hubboden 4, sowohl Mittelteil 41 und Seitenteil 42, in der oberen Endhöhe hₒ. In dieser Ausführung ist die obere Endhöhe hₒ gleichzusetzen mit der oberen Positionshöhe hₚ, in welcher der Hubboden 4 an dem Rand 2 anliegt. Dabei entsteht eine stufenlose Oberfläche durch die Ausführung des Seitenteils 42, welches eine Aussparung aufweist, in welche der überhängende Rand 2 passt. Denkbar ist jedoch, dass die obere Endhöhe hₒ oberhalb der oberen Positionshöhe hₚ liegt, zum Beispiel, wenn der Rand keinen Überhang U hat oder der Hubboden 4 eine höhere Aussparung für den Rand 2 aufweist Dabei käme es zu einer Stufe nach oben zwischen Hubboden 4 und Rand 2.

Mit dem Hubboden 4 wie in der Darstellung gezeigt in der oberen Endhöhe hₒ kann der Whirlpool als Abstellfläche oder Terrasse verwendet werden.

Denkbar ist auch eine Ausführungsform, bei der Edelstahl- oder Kunststoff Liegen / Sitzbänke, Quader aus Metall oder Kunststoff auf dem Hubboden befestigt sind. Dadurch können die Edelstahl- oder Kunststoff Liegen / Sitzbänke, Möbel, Sitzgelegenheiten, Quader aus Metall oder Kunststoff für Whirlpool / SwimSpa/ Hubbodenpool unter Wasser genutzt werden, wenn der Hubboden beispielsweise in einer unteren Endhöhe hᵤ steht. Darüber hinaus ist mit dieser Ausführungsform auch eine Nutzung der Edelstahl- oder Kunststoff Liegen / Sitzbänke, Möbel, Sitzgelegenheiten, Quader aus Metall oder Kunststoff für Whirlpool / SwimSpa/ Hubbodenpool über Wasser, beispielsweise als Sonnenliegen möglich, wenn der Hubboden beispielsweise in einer oberen Endhöhe hₒ steht.

In Fig. 3 ist der Querschnitt eines Wandabschnitts 3 mit Versatz 31 der Tiefe T dargestellt. Die Tiefe T ist dabei größer als die Dicke D der Düsenanordnung 5. Ebenfalls zu sehen ist ein Teil des Hubbodens 4 in drei verschiedenen Höhen h. Durch die gestrichelte Linie zeigt sich, dass der Hubboden 4 auf jeder Höhe h mit dem Wandabschnitt 3 in Kontakt ist. Der Rand 2 steht dabei aus dem Wandabschnitt 3 um den Überhang U hervor, sodass der Hubboden 4 in der oberen Endposition hₚ von unten am Rand 2 anliegt und eine Stufe nach unten entsteht. Dabei kann der Hubboden 4 nicht höher gehoben werden, weshalb auch die obere Endhöhe hₒ auf die obere Positionshöhe hₚ begrenzt ist.

Diese Ansicht macht deutlich, dass der Hubboden 4 aufgrund der Lage der Düsenanordnung 5 in dem Versatz 31 nicht mit der Düsenordnung 5 in Berührung kommt. Die Düsenanordnung 5 ist dabei nämlich in den Wandabschnitt 3 eingelassen, sodass ihre Dicke D aufgrund der Tiefe T nicht aus dem Wandabschnitt 3 ragt. Dadurch wird verhindert, dass Hubboden 4 und Düsenanordnung 5 durch Hängenbleiben oder Schleifen beschädigt werden.

## Patentansprüche

1. Freistehender Whirlpool (1) zum Transport und Aufstellen im fertigen Zustand an einem Ort umfassend:
- mehrere Platten umfassend Polypropylen, die miteinander verbunden eine Wanne mit einem Rand (2) und mit mehreren Wandabschnitten (3) bilden;
- einen Hubboden (4) und einen Antrieb, der mit dem Hubboden (4) verbunden ist, so dass der Hubboden (4) in der Wanne in seiner Höhe (h) zwischen einer unteren Endhöhe (hᵤ) und einer oberen Endhöhe (hₒ) verstellbar ist;
- mindestens eine Düsenanordnung (5) einer Dicke D an mindestens einem Wandabschnitt (3) zum Ausstoßen von Luft, Wasser oder einem Gemisch derer, welche Düsenanordnung (5) zwischen der unteren Endhöhe (hᵤ) und der obere Endhöhe (hₒ) angeordnet ist;
wobei der Hubboden (4) derart durch den Antrieb beweglich ist, sodass der Hubboden (4) beim Anheben und Absenken zwischen der unteren Endhöhe (hᵤ) und der obere Endhöhe (hₒ) nicht mit der Düsenanordnung (5) in Kontakt kommt und in einer oberen Positionshöhe (hₚ) mit dem Rand (2) mittelbar oder unmittelbar in Anlage gerät.

2. Whirlpool (1) nach Anspruch 1, wobei der mindestens ein Wandabschnitt (3) mindestens einen Versatz (31) einer Tiefe T größer als die Dicke D umfasst, eine der mindestens einen Düsenanordnung (5) in dem Versatz (31) angeordnet ist, sodass der Hubboden (4) während dem Anheben und Absenken zwischen der unteren Endhöhe (hᵤ) und der obere Endhöhe (hₒ) dauerhaft mit dem mindestens einem Wandabschnitt (3) in Kontakt ist.

3. Whirlpool (1) nach einem der vorhergehenden Ansprüche, wobei der Rand (2) derart über den mindestens einen Wandabschnitt (3) um einen Überhang U ragt, sodass die obere Positionshöhe (hₚ) gleich der obere Endhöhe (hₒ) ist und der Hubboden (4) in der obere Endhöhe (hₒ) von unten gegen den Rand (2) anliegt.

4. Whirlpool (1) nach einem der vorhergehenden Ansprüche, wobei die Platten und/oder der Hubboden (4) evakuierte Hohlkammerplatten, insbesondere Polystone CubX, sind oder aus solchen gebildet sind.

5. Whirlpool (1) nach einem der vorhergehenden Ansprüche, wobei der Hubboden (4) aus einem Mittelteil (41) sowie mindestens einem Seitenteil (42) besteht.

6. Whirlpool (1) nach einem der vorhergehenden Ansprüche, wobei die Wanne mindestens einen Anschlag (32) aufweist, an dem das mindestens eine Seitenteil (42) beim Absenken des Hubbodens (4) in eine untere Endhöhe (hᵤ) in einer Sitzhöhe (hₛ) verbleibt.

7. Whirlpool (1) nach einem der vorhergehenden Ansprüche, wobei die mindestens eine Düsenanordnung (5) mehrere verschiedenartige Düsen (51, 52) umfasst.

8. Whirlpool (1) nach einem der vorhergehenden Ansprüche umfassend mehrerer Düsenanordnungen (5) an einem oder mehreren Wandabschnitten (3).

9. Whirlpool (1) nach einem der vorhergehenden Ansprüche, wobei die Wandabschnitte (3) in einem Winkel von 80 ° bis 100 ° zum Hubboden angeordnet sind.

10. Whirlpool (1) nach einem der vorhergehenden Ansprüche, wobei in oder an der Wanne mindestens ein Technikschacht und/oder Schwall- / Ausgleichsbehälter vorhanden ist, zur Aufnahme von technischem Zubehör.

11. SwimSpa umfassend einen Whirlpool nach Ansprüchen 1 bis 10.
